# EUROPÄISCHE PATENTSCHRIFT

(11) **EP 0 542 063 B1**
(45) Veröffentlichungstag und Bekanntmachung des Hinweises auf die Patenterteilung: **03.06.1998**
(21) Anmeldenummer: 92118649.0
(22) Anmeldetag: 31.10.1992
(51) Int. Cl.: E03C 1/23

(54) **Abflussventil**
Outlet valve
Clapet d'émission

(30) Priorität: 14.11.1991 DE 9114190 U
(43) Veröffentlichungstag der Anmeldung: 19.05.1993
(73) Patentinhaber: TG KUNSTSTOFFVERARBEITUNG GmbH, D-57339 Erndtebrück (DE)
(72) Erfinder: Grebe, Herbert, 57339 Erndtebrück (DE)
(74) Vertreter: Grosse, Dietrich, Dipl.-Ing.

(56) Entgegenhaltungen:
- DE-U- 8 808 175
- FR-A- 1 068 242
- FR-A- 1 192 782
- GB-A- 2 184 011

## Beschreibung

Die Erfindung betrifft ein Abflußventil mit einer über einen Bowdenzug wirkenden Stellvorrichtung und einem abgedichtet mittels einer Siebplatte unter ein mit dem Ablauf auszustattendes Becken spannbaren Gehäuse und einer die Siebplatte überdeckenden, vertikal geführten, aus einer Schließlage mittels eines Exzenterhebels anhebbaren Abdeckplatte.

Derartige Abflußventile, wie sie aus GB-A-2,184,011 bekannt sind, werden verbreitet als Ablauf für Küchenspülen benutzt. Als vorteilhaft erweist es sich, daß der Ablauf sich mittels einer außerhalb der Höhlung des Beckens an definierter, exponierter Stelle befindlichen und damit leicht erreichbaren Stellvorrichtung betätigen läßt und es eines Herausziehens eines Stopfens aus einem gefüllten Becken oder des Einfädelns eines an einer Kette hängenden Stopfens nicht bedarf. Bei üblichen Küchenspülen steht im allgemeinen hierbei soviel Raum zur Verfügung, daß die Konstruktion hierdurch nur geringfügig berührt wird. Anders allerdings verhält es sich bei in Wohnwagen installierten Küchenspülen: Die Notwendigkeit, den vorhandenen Raum weitgehend auszunutzen zwingt hier zu Konstruktionen geringer Ausdehnung und insbesondere geringer Bauhöhe, die sich mit den bisher üblichen Anordnungen nicht verwirklichen lassen.

Die Erfindung geht daher von der Aufgabe aus, ein der Gattung entsprechendes Abflußventil mit zugehöriger Stellvorrichtung zu schaffen, das bei einfachem, robustem und verläßlichem Aufbau sowie geringem Herstellungsaufwand eine geringe Bauhöhe erreicht.

Gelöst wird diese Aufgabe durch die Merkmale des Schutzanspruches 1. Wenn bei dem schon aufgabengemäß in der Bauhöhe reduzierten Gehäuse des Abflußventiles, das zur Einhaltung der geringen Bauhöhe mit seitlichem Auslaßstutzen versehen ist, dieses Gehäuse mit einem seitlichen und dessen horizontale Erstreckung nicht übergreifenden Ansatz ausgestattet wird, welcher die für das Stellen benötigten Teile enthält, so läßt sich die vorangestellte Aufgabe sicher lösen, und die im unteren Bereiche des Ansatzes angeordneten Lager für den zum Stellvorgang benötigten Exzenterbolzen erlauben die Unterbringung der benötigten Stellglieder, von denen der die Abdeckplatte anhebende Stützhebel zur Unterbringung auf engstem Raum um etwa 40° angewinkelt ausgeführt ist.

Vorteilhafte und zweckmäßige Weiterbildungen des erfindungsgemäßen Abflußventils sind in den Unteransprüchen gekennzeichnet.

Im einzelnen sind die Merkmale der Erfindung anhand der folgenden Beschreibung eines Ausführungsbeispieles in Verbindung mit dieses darstellenden Zeichnungen erläutert. Es zeigen hierbei:
- Figur 1: eine teilweise aufgebrochene Seitenansicht eines Abflußventiles mit nach Art einer Explosionszeichnung nach oben herausgezogener Sieb- und Abdeckplatte mit deren Befestigungsvorrichtungen,
- Figur 2: eine teilweise aufgebrochene Aufsicht auf das Abflußventil der Fig. 1,
- Figur 3: eine Ansicht des Bolzens der Fig. 1,
- Figur 4: eine Ansicht des Stützhebels der Fig. 1,
- Figur 5: axial geschnitten die zugehörige Stellvorrichtung mit Befestigungsteilen,
- Figur 6: eine Bodenansicht der Stellvorrichtung der Fig. 5, und
- Figur 7: längsgeschnitten ein Übergangsstück.

In der Fig. 1 ist teilweise aufgebrochen und geschnitten ein Abflußventil 1 dargestellt, dessen im wesentlichen hohlzylindrisches Gehäuse 2 nach unten durch einen Boden 3 dicht abgeschlossen ist, und an das rechtsseitig sich ein Anschlußstutzen 4 anschließt. Durch im wesentlichen radial verlaufende Rippen wird eine Spinne 5 gebildet, in die eine Gewindebuchse 6 eingepreßt ist. Zweckmäßig sind das Gehäuse 2, der Anschlußstutzen 4 sowie ein den Antrieb aufweisender seitlicher Ansatz 7, der über die das Gehäuse tangierenden Horizontalen nicht vorsteht, einstückig aus Kunststoff gespritzt, und der ebenfalls aus Kunststoff bestehende Boden 3 ist mit diesem Gehäuse durch Kleben und/oder Schweißen dicht verbunden, während die mechanisch beanspruchte Gewindebuchse 6 aus Metall, vorzugsweise Messing, besteht.

Bei der Montage wird das Abflußventil unter die Abflußöffnung eines Beckens gespannt. Die Abdichtung erfolgt hierbei durch einen weichelastischen Dichtungsring 8, während die in das Becken eingesetzte Siebplatte 9 mittels einer in die Gewindebuchse 6 eingreifenden Hohlschraube 10 verspannt wird. In die Hohlschraube 10 greift, vertikal verschiebbar geführt, ein Führungsbolzen 11 einer Abdeckplatte 12 ein, der auf einen mit der Abdeckplatte verschweißten Schraubbolzen 13 geschraubt ist und mit seiner Stirnfläche über einen Einsatz 14 eine Lippendichtung 15 spannt, welche nach dem Absenken der Abdeckplatte 12 das Abflußventil 1 schließt.

Der Ansatz des Gehäuses 7 weist einen zum Gehäuse und nach oben offenen Schlitz 17 auf, der nach oben durch eine verklebte oder verschweißte Platte 18 abgeschlossen ist. Der Ansatz weist eine Bohrung und eine Sackbohrung auf, in die ein durch einen nicht dargestellten Dichtungsring abgedichteter Bolzen 19 eingeschoben ist. Dieser Bolzen durchgreift formschlüssig einen im Schlitz 17 geführten Stützhebel 16, dessen abgeknicktes freies Ende den Führungsbolzen 11 der Abdeckplatte 12 untergreift. Der Antrieb erfolgt über einen Hebelarm 20 des Bolzens, der mit einer Durchbrechung 21 und einem abgeknickten Schlitz 22 ausgestattet ist, in die das Endstück 23 eines Bowdenzuges 24 eingehängt ist. Fig. 3 zeigt zur besseren Darstellung eine Ansicht des Bolzens 19: Auf einen Zapfen 25 folgt ein Vierkant 26 für die Aufnahme des Stützhebels 16, und an diesen schließt sich ein Bolzenabschnitt 27 an, dessen Durchmesser mindestens die Diagonalen des Vierkantes 26 erreicht, zweckmäßig jedoch sie überschreitet. Eine Nut 28 dient zur Aufnahme eines dichtenden O-Ringes, und das Ende wird durch den Hebelarm 20 mit Durchbrechung 21 und winkelförmigem Schlitz 22 gebildet. Durch diese Konstruktion läßt sich bei in den Schlitz 17 des Ansatzes 7 eingeschobenem Stützhebel 16 der Bolzen 19 einsetzen, dessen Zapfen 25 den Stützhebel 16 durchdringt und in das Sackloch des Ansatzes 7 zu gleiten vermag, während der Vierkant 26 den Stützhebel 16 durchdringt und eine formschlüssige drehfeste Verbindung herstellt. Der Bolzenabschnitt 27 größeren Durchmessers dringt in die vordere Bohrung des Ansatzes 7 ein, und der in die Nut 28 eingreifende O-Ring dichtet und hält den Exzenterbolzen 16, der weiterhin gegen axiale Verschiebungen durch das freie Ende des Bowdenzuges 24 geschützt wird. Die Endmuffe 29 des Bowdenzuges wird in die Schlitze 30 eingeschoben, die, mit unterschiedlicher Weite, nach oben geöffnet sind, und deren Flanken einen Abstand aufweisen, welcher die entsprechenden Durchmesser der Endmuffe 29 geringfügig unterschreiten, während die Schlitze am Grund kreisförmig geringfügig erweitert sind, so daß das von oben eingeschobene Endstück 29 klemmend-rastendfixiert ist.

Die Fig. 4 zeigt zur Vervollständigung eine Ansicht des Stützhebels 16, der mittels eines Vierkantloches drehfest auf den Vierkant 26 des Exzenterbolzens 19 aufschiebbar ist, und dessen den Führungsbolzen 11 untergreifendes freies Ende derart, im Ausführungsbeispiel um ca. 40°, abgewinkelt ist, daß bei oberhalb des Bodens 3 des Gehäuses 2 liegenden Lagerbohrungen des Ansatzes 7 für den Bolzen 19 dieses freie Ende sich etwa horizontal erstreckt.

In Fig. 5 ist die Stellvorrichtung 31 des Abflußventiles in der Seitenansicht und in Fig. 6 in einer Bodenansicht dargestellt. Sie besteht aus einem zweckmäßig aus Kunststoff gefertigten Gewinderohr 32, das über einen Flansch 33 einstückig in eine Bodenschale 34 übergeht. Eine eingesetzte Welle 35 stützt sich mit einem Absatz 36 auf den Flansch 33 ab und nimmt in einer Ausnehmung einen Betätigungsknopf 37 auf, während auf einen unteren Vierkant ein Hebel 38 aufgeschoben ist, welcher das Endstück 39 der gegenüberliegenden Seite des Bowdenzuges 24 aufnimmt. Auch hier ist die Endmuffe 40 in zwei Schlitzen 41 eingerastet.

Die Befestigung im Becken, auf einer Paneele oder dergleichen erfolgt mittels einer die Welle 35 gegen Zug abstützenden Überwurfmutter 42 und einer Flügelmutter 43, wobei ein Dickenausgleich durch den Distanzring 44 vorgenommen werden kann, welcher den Gewindeansatz der Überwurfmutter 42 zu übergreifen vermag, und eine Abdichtung wird durch eine Dichtscheibe 45 erreicht.

Zum Betriebe wird mittels des Betätigungsknopfes 37 die Welle 35 der Stellvorrichtung 31 betätigt, und der hierbei schwenkende Hebel 38 verschiebt die Seele des Bowdenzuges 24. Am Abflußventil ist das Endstück 23 dieser Seele in den Hebelarm 20 eingesetzt, der in Richtung auf die Schlitze 30 gezogen werden kann, so daß der Bolzen 19 im Linkssinne schwenkt. Hierbei wird der Stützhebel 16 mitgenommen, der mit seinem freien Ende den Führungsbolzen 11 und damit die Abdeckplatte 12 anhebt, so daß das Abflußventil 1 geöffnet wird und der Inhalt des durch es abgeschlossenen Beckens über den Auslaßstutzen 4 abzulaufen vermag. - Zum Schließen wird die Welle 35 der Stellvorrichtung 31 mittels ihres Betätigungsknopfes 37 in entgegengerichtetem Drehsinne betätigt.

Da in Wohnwagen sowohl Schläuche mit einer Nennweite von 19 mm als auch Rohre mit einer Nennweite von 25 mm zur Installation benutzt werden, ist der Anschlußstutzen 4 mit einer Außendurchmesser von 25 mm ausgeführt und sowohl zur besseren Abdichtung als auch zur besseren Klemmung mit zentrischen Rippen ausgestattet, die zur Sicherung des Sitzes sägezahnartig profiliert sind. Soll eine Installation mit 19 mm Schläuchen erfolgen, so läßt sich das Abflußventil leicht umstellen, indem über den Anschlußstutzen 4 ein Übergangsstück nach Fig. 7 geschoben wird, dessen Muffe der Nenn-Rohrweite und dessen Anschlußzapfen der Nenn-Schlauchweite entsprechen. Damit wird ein robustes, sicher wirkendes eine lange Standzeit aufweisendes und leicht bedienbares Abflußventil geschaffen, das im Ausführungsbeispiel eine Bauhöhe von nur 28 mm aufweist, und dessen Lagerbohrungen im Gehäuseansatz 7 sich nur 11 mm über der unteren Horizontalebene befinden.

## Patentansprüche

1. Abflußventil mit einer über einen Bodenzug wirkenden Stellvorrichtung und einem abgedichtet mittels einer Siebplatte unter ein mit dem Ablauf auszustattendes Becken spannbaren Gehäuse und einer die Siebplatte überdeckenden, vertikal geführten, aus einer Schließlage mittels eines Hebels anhebbaren Abdeckplatte,
**dadurch gekennzeichnet,**
daß das mit geringer Bauhöhe ausgeführte Gehäuse (2) einen sich nicht über dessen obere und untere horizontale Begrenzung erstreckenden seitlichen Ansatz (7) aufweist, in dem in einer Teilhöhe ein Bolzen (19) gelagert ist, der formschlüssig drehfest mit einem in einem Vertikalschlitz (17) geführten, nach oben abgewinkelten Stützhebel (16) verbunden ist, dessen freies Ende sich horizontal erstreckt und einen Führungsbolzen (11) der Abdeckplatte (12) untergreift, und daß die dem Ansatz (7) abgewandte Wand des Gehäuses (2) den horizontal-radial gerichteten Anschlußstutzen (4) aufweist, dessen Durchmesser nur geringfügig kleiner als die Höhe der Wand des Gehäuses (2) ist.

2. Abflußventil nach Anspruch 1,
**dadurch gekennzeichnet,**
daß das freie Ende des Stützhebels (16) deutlich nach oben abgewinkelt ist.

3. Abflußventil nach Anspruch 2,
**dadurch gekennzeichnet,**
daß das freie Ende des Stützhebels (16) um ca. 40° nach oben abgewinkelt ist.

4. Abflußventil nach einem der Ansprüche 1 bis 3,
**dadurch gekennzeichnet,**
daß das freie Ende (Zapfen 25) des Bolzens (19) in ein vom Schlitz (17) ausgehendes Sackloch des Ansatzes (7) eingreift, daß über ein formschlüssig den Stützhebel (16) durchgreifendes Mittelstück (Vierkant 26) ein mit seinem Durchmesser mindestens dessen Umkreis erreichender, abgedichteter Bolzenabschnitt (27) folgt, der durch einen Hebelarm (20) abgeschlossen ist, der mit einer Durchbrechung (21) und/oder Schlitzen (22) zum Angriff der Seele eines Bowdenzuges (24) ausgestattet ist.

5. Abflußventil nach einem der Ansprüche 1 bis 4,
**dadurch gekennzeichnet,**
daß die Achse des Bolzens (19) etwa in einem Drittel der Höhe des Ansatzes (7) gelagert ist.

6. Abflußventil nach einem der Ansprüche 1 bis 5,
**dadurch gekennzeichnet,**
daß das Bedienungsende (39) des Bowdenzuges (24) an einen Hebel (38) einer Stellvorrichtung (31) angreift.

7. Abflußventil nach einem der Ansprüche 1 bis 6,
**dadurch gekennzeichnet,**
daß die Stellvorrichtung ein Gewinderohr (32) aufweist, das über einen Flansch (33) in eine Bodenschale (34) zur Aufnahme des Hebels (38) übergeht.

8. Abflußventil nach einem der Ansprüche 1 bis 7,
**dadurch gekennzeichnet,**
daß die Stellvorrichtung eine im Gewinderohr (32) angeordnete Welle (35) aufweist, die zwischen dem Flansch (33) und einer Überwurfmutter (42) axial fixiert ist, und die mit einem den Hebel (38) formschlüssig aufnehmenden Ansatz sich bis in die Bodenschale (34) erstreckt.

9. Abflußventil nach einem der Ansprüche 1 bis 8,
**dadurch gekennzeichnet,**
daß der Ansatz (7) sowie die Bodenschale (34) Schlitze (30, 41) zur Aufnahme von Endmuffen (29, 40) des Mantels des Bowdenzuges (24) aufweisen, deren Flanken geringfügig enger einander gegenüberstehen als es dem Durchmesser des kreisförmig ausgebildeten Endabschnittes entspricht.

10. Abflußventil nach Anspruch 9,
**dadurch gekennzeichnet,**
daß die Endmuffen (29, 40) des Bowdenzuges (24) Nute aufweisen, und daß von den Schlitzen (30, 41) je einer dem Außendurchmesser der Endmuffe (29, 40) und einer dem Durchmesser von deren Nut entspricht, wobei der diesen Schlitz aufweisende Steg in der Stärke der Breite der Nut ausgeführt ist.

11. Abflußventil nach einem der Ansprüche 1 bis 10,
**dadurch gekennzeichnet,**
daß das Gehäuse (2) einen Anschlußstutzen (4) mit 25 mm Nennweite aufweist und gegebenenfalls mit einem aufschiebbaren Übergangsstück (Fig. 7) ausgestattet ist.

## Claims

1. Outlet valve with a setting device, which acts by way of a Bowden pull, a housing, which is sealed by means of a sieve plate, tightenable below a basin equipped with the drain, and a vertically guided cover plate, which covers the sieve plate and is raisable from a closing position by means of a lever, characterised thereby that the housing (2), which is constructed with low constructional height, has a lateral projection (7), which does not extend beyond the upper and lower horizontal boundaries thereof and in which is guided, at part height, a pin (19) mechanically positively connected to be rotationally fast with an upwardly angled support lever (16), which is guided in a vertical slot (17) and the free end of which extends horizontally and engages under a guide pin (11) of the cover plate (12), and that the wall of the housing (2) remote from the projection (7) has the horizontally and radially directed connecting stub pipe (4), the diameter of which is slightly smaller than the height of the wall of the housing (2).

2. Outlet valve according to claim 2, characterised thereby that the free end of the support lever (16) is angled distinctly upwards.

3. Outlet valve according to claim 2, characterised thereby that the free end of the support lever (16) is angled upwards through about 40°.

4. Outlet valve according to one of claims 1 to 3, characterised thereby that the free end (spigot 25) of the pin (19) engages in a blind bore, which goes out from the slot (17), of the projection (7), that a sealed-off pin portion (27) follows by way of a centre member (square shank 26), which engages through the support lever (16) in a manner providing a mechanically positive coupling, and reaches by its diameter at least to the circumference of the centre member, which pin portion is terminated by a lever arm (20), which is furnished with a passage (21) and/or slot (22) for engagement of the core of the Bowden pull (24).

5. Outlet valve according to one of claims 1 to 4, characterised thereby that the axis of the pin (19) is positioned at about a third of the height of the projection (7).

6. Outlet valve according to one of claims 1 to 5, characterised thereby that the operating end (39) of the Bowden pull (24) engages at a lever (38) of a setting device (31).

7. Outlet valve according to one of claims 1 to 6, characterised thereby that the setting device comprises a threaded tube (32), which goes over by way of a flange (33) into a base pan (34) for reception of the lever (38).

8. Outlet valve according to one of claims 1 to 7, characterised thereby that the setting device comprises a shaft (35), which is arranged in the threaded tube (32), is axially fixed between the flange (33) and a box nut (42), and extends as far as into the base pan (34) by a projection receiving the lever (38) in such a manner as to be mechanically positively coupled therewith.

9. Outlet valve according to one of claims 1 to 8, characterised thereby that the projection (7) as well as the base pan (34) have slots (30, 41) for reception of end sleeves (29, 40) of the casing of the Bowden pull (24), the flanks of which stand opposite one another slightly more tightly than corresponds to the diameter of the circularly constructed end portion.

10. Outlet valve according to claim 9, characterised thereby that the end sleeves (29, 40) of the Bowden pull (24) have grooves, and that of the slots (30, 41) a respective one corresponds to the outer diameter of the end sleeve (29, 40) and a respective one corresponds to the diameter of the groove thereof, wherein the web having this slot is constructed in the thickness of the width of the groove.

11. Outlet valve according to one of claims 1 to 10, characterised thereby that the housing (2) has a connecting stub pipe (4) with a nominal width of 25 millimetres and is optionally equipped with a transition member able to be pushed on (Fig. 7).

## Revendications

1. Clapet d'émission présentant un dispositif de réglage, agissant via un câble Bowden, et un bâti, fermé à l'aide d'une plaque perforée, serré sous un bassin qui est équipé de l'évacuation, et d'une plaque de fermeture recouvrant la plaque perforée, guidée verticalement, pouvant être soulevée à partir d'une position de fermeture à l'aide d'un levier, caractérisé en ce que le bâti (2), exécuté avec une faible hauteur, présente un épaulement (7) latéral ne dépassant pas la limite supérieure et horizontale dudit bâti, dans lequel est logé, dans une hauteur partielle, un axe (19) qui est relié mécaniquement sans pouvoir tourner à un levier support (16) coudé vers le haut et guidé dans une fente verticale (17), l'extrémité libre dudit levier s'étendant horizontalement et s'agrippant sous un axe de guidage (11) de la plaque de fermeture (12), et en ce que la paroi du bâti (2) opposée à l'épaulement (7) présente la tubulure de raccord (4) horizontale à orientation radiale dont le diamètre n'est que légèrement inférieur à la hauteur de la paroi du bâti (2).

2. Clapet d'émission selon la revendication 1, caractérisé en ce que l'extrémité libre du levier support (16) est nettement coudé vers le haut.

3. Clapet d'émission selon la revendication 2, caractérisé en ce que l'extrémité libre du levier support (16) est coudé vers le haut selon un angle d'environ 40°.

4. Clapet d'émission selon une quelconque des revendications 1 à 3, caractérisé en ce que l'extrémité libre (tenon 25) de l'axe (19) s'agrippe dans un logement à fond plein de l'épaulement (7) qui part de la fente (17), ledit tenon prolongeant, via une pièce centrale (carré 26), traversant mécaniquement le levier support (16), une section étanche de l'axe (27) dont le diamètre correspond au moins au périmètre de la pièce centrale, ladite section de l'axe étant fermée par un bras de levier (20) qui est équipé avec un trou (21) et/ou une fente (22) pour agripper l'intérieur d'un câble Bowden (24) .

5. Clapet à émission selon une quelconque des revendications 1 à 4, caractérisé en ce que l'axe du boulon (19) est logé à environ un tiers de la hauteur de l'épaulement (7).

6. Clapet à émission selon une quelconque des revendications 1 à 5, caractérisé en ce que l'extrémité de service (39) d'un câble Bowden (24) s'agrippe à un levier (38) d'un dispositif de réglage (31).

7. Clapet d'émission selon une quelconque des revendications 1 à 6, caractérisé en ce que le dispositif de réglage présente un tube taraudé (32) qui devient une cuvette de fond (34) via une bride (33), ladite cuvette étant destinée à recevoir le levier (38).

8. Clapet d'émission selon une quelconque des revendications 1 à 7, caractérisé en ce que le dispositif de réglage présente un arbre (35) disposé dans un tube taraudé (32), fixé axialement entre la bride (33) et un écrou-raccord (42) et qui s'étend, avec un épaulement reprenant mécaniquement le levier (38), jusque dans la cuvette de fond (34).

9. Clapet d'émission selon une quelconque des revendications 1 à 8, caractérisé en ce que l'épaulement (7) ainsi que la cuvette de fond (34) présente des fentes (30, 41) destinées à recevoir des manchons d'extrémité (29, 40) de l'enveloppe du câble Bowden (24) dont les flancs placés l'un en face de l'autre à une distance légèrement plus étroite que le diamètre de la section d'extrémité circulaire.

10. Clapet d'extrémité selon la revendication 9, caractérisé en ce que les manchons d'extrémité (29, 40) du câble Bowden (24) présentent des rainures et en ce qu'une des fentes (30, 41) correspond au diamètre extérieur du manchon d'extrémité (29, 40) et en ce qu'une des fentes (30, 41) correspond au diamètre de sa rainure, l'âme présentant cette fente étant réalisée dans l'épaisseur de la largeur de la rainure.

11. Clapet d'émission selon une quelconque des revendications 1 à 10, caractérisé en ce que le bâti (2) présente une tubulure de raccord (4) d'une largeur nominale de 25 mm et est équipé, le cas échéant, d'une pièce de transition (fig. 7) pouvant être glissée sur ledit bâti.
